# EUROPÄISCHE PATENTSCHRIFT

(11) **EP 2 862 233 B1**
(45) Veröffentlichungstag und Bekanntmachung des Hinweises auf die Patenterteilung: **04.09.2019**
(21) Anmeldenummer: 13730805.2
(22) Anmeldetag: 13.06.2013
(51) Int. Cl.: H01Q 1/12, H01Q 1/24, H01Q 1/22

(54) **HALTERUNGSSYSTEM FÜR EINE MOBILFUNK-ANTENNE UND EINE MOBILFUNK-KOMPONENTE**
RETAINER SYSTEM FOR A MOBILE-TELEPHONY ANTENNA AND A MOBILE-TELEPHONY COMPONENT
SYSTÈME DE FIXATION POUR ANTENNE RADIO MOBILE ET COMPOSANT RADIO MOBILE

(30) Priorität: 15.06.2012 DE 102012011892
(43) Veröffentlichungstag der Anmeldung: 22.04.2015
(73) Patentinhaber: KATHREIN SE, 83022 Rosenheim (DE)
(72) Erfinder: MUMMERT, Wolfgang, 83134 Prutting (DE); WEBER, Stefan, 83139 Söchtenau (DE); WULFF, Torsten, 83569 Vogtareuth (DE); GRIMM, Joachim, 83126 Flintsbach am Inn (DE)
(74) Vertreter: Flach Bauer Stahl Patentanwälte Partnerschaft mbB
(86) Internationale Anmeldenummer: PCT/EP2013/001755
(87) Internationale Veröffentlichungsnummer: WO 2013/185925

(56) Entgegenhaltungen:
- EP-A1- 2 124 290
- CN-Y- 201 247 823
- DE-U1- 20 215 290
- DE-U1- 29 912 906
- US-A1- 2008 011 919
- US-B1- 7 084 834

## Beschreibung

Die Erfindung betrifft ein Halterungssystem für eine Mobilfunk-Antenne und eine zugehörige Mobilfunk-Komponente, beispielsweise in Form eines Remote-Radio-Heads nach dem Oberbegriff des Anspruches 1.

Mobilfunk-Antennen sind zwischenzeitlich weit verbreitet. Sie umfassen in der Regel Antennenanordnungen, die beispielsweise nur in einem Sektor oder in mehreren Sektoren, z.B. in drei Sektoren abstrahlen. Bei einer Drei-Sektor-Antenne sind die einzelnen in der Regel vertikal übereinander angeordneten Strahler jeweils in 120°-Richtung um den sie tragenden Mast herum versetzt an diesem befestigt.

Die einzelnen Antennen umfassen dabei üblicherweise eine Vielzahl übereinander angeordneter Strahler, die beispielsweise in einer Polarisation oder vorzugsweise in zwei senkrecht zueinander stehenden Polarisationsebenen strahlen. Häufig sind diese beiden Polarisationsebenen in einem + 45° bzw. - 45° Winkel gegenüber der Horizontalen bzw. Vertikalen angeordnet. Hier wird häufig auch von einer X-Polarisation gesprochen.

Es kann sich dabei ferner um Mono-Band-, Dual-Band- oder Multi-Band-Antennen handeln, die in mehreren Frequenzbändern senden und/oder empfangen.

Schließlich soll auch noch angemerkt sein, dass neben den einspaltigen Antennenarrays häufig auch zwei- oder mehrspaltige Antennenarrays zu Einsatz kommen, wodurch die gesamte Antennenanordnung in der Regel nicht nur unterschiedlich hoch (in Abhängigkeit des gewünschten Antennengewinns) sondern auch relativ breit sein kann.

Die Mobilfunkstationen sind dabei gemäß dem heutigen Standard zunehmend mehr mit weiteren Mobilfunk-Komponenten ausgestattet, d.h. elektronischen Komponenten wie beispielsweise einen Remote-Radio-Head. Dieser kann von der eigentlichen Antenne abgesetzt im Bereich der Mobilfunkstation vorgesehen sein. Häufig wird er ebenfalls bei einer an einen Mast montierten Antenne am Mast selbst befestigt, üblicherweise unterhalb der eigentlichen Antennenanorndung.

Aus der gattungsbildenden EP 2 124 290 A1 ist ferner ein Halterungssystem für eine Mobilfunk-Antenne und zugehörige Mobilfunk-Komponenten als bekannt zu entnehmen. Gezeigt ist beispielsweise eine Antennenanordnung, die an einem Mast montiert ist.

Jede dieser einzelnen Sektor-Antennen ist über eine obere und eine untere Antennen-Halteeinrichtung an dem Mast befestigt. Die Halteeinrichtungen können dabei schellenförmig ausgestaltet sein.

Ferner ist gemäß dieser Vorveröffentlichung eine in Vertikalrichtung oder überwiegend in Vertikalrichtung verlaufende Trägerplatte vorgesehen, die auch in winkliger Ausrichtung (unter Einstellung eines mechanisch einstellbaren Downtilt-Winkels) am Antenennmast montierbar ist. Die Montage erfolgt dabei mittels eines oben liegenden V-förmigen Abstandhalters, der zwei um eine Horizontalachse verlaufende Abstandshaltearme umfasst, die V-förmig aufeinander zu oder voneinander weg verschwenkt werden können. An den gegenüberliegenden freien Enden des Abstandshalters ist jeweils ein Befestigungsabschnitt, wobei der eine Befestigungsabschnitt an der trägerseitigen Halteeinrichtung am Mast und der dazu gegenüberliegende antennenseitige Befestigungsabschnitt an der Trägerplatte fixiert wird.

Die jeweils tiefer liegende trägerseitige Halteeinrichtung ist direkt mit einer antennenseitigen Halteeinrichtung gelenkig verbunden, also ohne Zwischenschaltung eines Abstandshalters.

Als Vorteil wird in dieser Vorveröffentlichung herausgestellt, dass auf der dem Mast zugewandten Rückseite einer jeweiligen Trägerplatte eine elektronische Komponente wie beispielsweise eine Remote-Radio-Head (RRH) montiert werden kann, wobei auf der vom Mast weg weisenden Vorderseite der Trägerplatte dann die entsprechende Antenne montiert ist. Die entsprechende elektronische Komponente kann dabei parallel zur Trägerplatte herausgenommen oder hereingeführt oder von unten her parallel zur Trägerplattenebene nach oben in Montagerichtung zugeführt und montiert oder in umgekehrter Richtung demontiert und entnommen werden.

Eine Klemmhalterung zur Anbringung einer Tragvorrichtung für eine Mobilfunkantenneneinrichtung an einem Mast ist zudem aus der DE 299 12 906 U1 zu entnehmen.

Aus der EP 2 343 777 A1 ist an Hand von Figur 1 und Figur 7 ein weiteres Ausführungsbeispiel gezeigt. Während bei dem eingangs genannten Stand der Technik gemäß der EP 2 124 290 A1 die Mobilfunk-Komponenten direkt auf der Rückseite der Mobilfunk-Antenne montiert und über die obere und untere Trageinrichtung gemeinsam mit der Mobilfunk-Antenne an einem Mast gehalten und abgestützt ist, besteht die Lösung gemäß der EP 2 343 777 A1 darin, dass die Mobilfunk-Komponente auf der Rückseite der Mobilfunk-Antenne über eine Trageinrichtung gehalten ist, die sich an der oberen und unteren Halteeinrichtung der Mobilfunk-Antenne abstützt, worüber die Mobilfunk-Antenne an einem Antennenmast gehalten ist.

Befestigungseinrichtungen, wie sie üblicherweise bei einer Antennenmontage benutzt werden, sind beispielsweise aus der Vorveröffentlichung "Modified Product Line of Mounting Parts, Kathrein, 4.1.2011, http://www.kathrein.com/en/mcs/catalogues/download/99811 576_186.pdf [rech.14.12.2012] zu entnehmen. Es handelt sich dabei um übliche Befestigungseinrichtungen.

Aus einer weiteren Vorveröffentlichung, nämlich der RRU3804 Introduction and Hardware Installation, HUAWEI, PDF-Datum 6.4.2008, ftp://static062038250224.dsl.hol.gr/ Download/%CE%9D%CE%AD%CE%BF%CF%82%20%CF%86%CE%AC%CE%BA% CE%B5%CE%BB%CE%BF%CF%82/Texnika/telecom/FOTO%20SITE/huaw ei/HUAWAY%20SERVEY/cd/Presentations/RRU3804%20Introducti on%20and%20Hardware%20Installation.pdf,[rech. 7.12.2012] ist zu entnehmen, dass dort unterschiedlichste Beispiele für Mobilfunk-Komponenten und die Art der Montage beschrieben sind.

Auf Seite 9 dieser Vorveröffentlichung ist beispielsweise gezeigt, wie an einem Antennenmast eine oder mehrere Mobifunk-Komponenten montiert werden können, wenn in diesem Bereich keine Antenne und insbesondere keine Mobilfunk-Antenne vorgesehen ist.

Ähnlich ausgestaltete Befestigungseinrichtungen von separaten Mobilfunk-Komponenten oder sonstigen montierbaren Komponenten und Gehäusen an einem Antennenmast sind beispielsweise aus der WO 2012/094 890 A1 zu entnehmen. Beschrieben wird aber lediglich die Befestigung von derartigen Gehäusen und Komponenten an einem Mast. Wo und wie Mobilfunk-Antennen befestigt werden, ist dieser Veröffentlichung nicht zu entnehmen.

Die Verwendung von Mastschellen mit einer Einrastfunktion für eine Ein-Mann-Schnellfixierung in unterschiedlichen Ausführungen ist beispielsweise aus der US 2011/0 233 373 A1 als bekannt zu entnehmen.

Die US 5 707 033 A beschreibt lediglich eine Einhängevariante einer Satellitenantenne an der Wand eines Wohnmobils.

Ferner wird auf die US 6 969 034 B2 verwiesen, die ebenfalls lediglich ein Einhängesystem beschreibt, um ein boxenähnliches Gehäuse unter Verwendung von Laschen an einem Mast zu montieren.

Schließlich soll auch noch auf die DE 202 15 290 U1 verwiesen werden. Gezeigt ist eine Antennenhalterung, die an einem Antennenmast befestigt werden kann. Diese Antennenhalterung umfasst Flansche und Spannbleche, die in Draufsicht parallel zum Antennenmast um 120° zueinander verdreht angeordnet sind und dabei mit Scharnieren verbunden sind. Dadurch können drei um 120° versetzt zueinander liegende Antenneneinrichtungen am Mast befestigt werden. Schließlich können parallel zum Mast auf der Rückseite der einzelnen Antennen auch noch die zu den Antennen verlegten Kabel befestigt werden.

Aufgabe der vorliegenden Erfindung ist es dem gegenüber eine verbesserte Lösung für ein Halterungssystem für eine Mobilfunk-Antenne und eine zugehörige Mobilfunk-Komponente an einem Träger zu schaffen, insbesondere an einem mast- oder wandförmigen Träger.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird mit vergleichsweise einfachen Mitteln eine sehr günstige Möglichkeit geschaffen nicht nur eine Mobilfunk-Antenne sondern eine dazugehörige elektronische Komponente, also eine Mobilfunk-Komponente in Form eines ein Remote-Radio-Heads an einem Mast oder beispielsweise an einer Wand eines Gebäudes zu montieren.

Erfindungsgemäß ist dazu vorgesehen, dass die entsprechende Antennenanordnung mittels einer Abstandshalteeinrichtung an dem mast- oder wandförmigen Träger so montiert werden kann, dass zwischen der Rückseite der Antenne (in der Regel auf der Rückseite des Reflektors und/oder des Radum) und dem mast- oder wandseitigen Träger ein Abstandsraum entsteht, in welchem der Remote-Radio-Head (RRH) ebenfalls montiert werden kann. Erfindungsgemäß wird der Remote-Radio-Head (RRH) allerdings völlig von der Mobilfunk-Antenne und deren Drahtkonstruktion getrennt montiert, d.h. eigenständig durch eigene Befestigungsmittel an dem mast- oder wandförmigen Träger.

Dies führt letztlich dazu, dass auch auf eine gemeinsame Trägerplatte (vergleichbar der Ausbildung gemäß dem gattungsbildenden Stand der Technik gemäß der EP 2 124 290 A1) verzichtet werden kann. Darüber hinaus ist durch die separate Halte- und Trageeinrichtung für den Remote-Radio-Head (RRH) und die Mobilfunk-Antenneneinrichtung gewährleistet, dass die eigentlichen Halte- und Fixiereinrichtungen jeweils sehr viel geringere Gewichte aufnehmen müssen, somit also auch die durch Windlast entstehenden Druck- und Kraftverhältnisse nicht so leicht zu Beschädigungen führen können, und dies bei geringer dimensionierter Auslegung der einzelnen Gewichte, die über die Halteeinrichtung zu tragen sind.

Im Rahmen der Erfindung ist es dabei möglich den entsprechenden Remote-Radio-Head (RRH) und vor allem die gegebenenfalls mehreren Mobilfunk-Komponenten (beispielsweise eine in zwei oder drei Sektoren oder mehr strahlende Mobilfunk-Antenne) besonders einfach an einem Mast zu befestigen. Denn in diesem Falle kann im Rahmen der Erfindung eine gemeinsame obere und untere am Mast fixierbare Halteeinrichtung verwendet werden, die jeweils in Umfangsrichtung des Mastes zwei oder beispielsweise drei in gleichen Winkelabständen zueinander versetzt liegende Remote-Radio-Heads (RRH) halten kann.

Dabei kann unter Umständen bereits eine Vormontage derart erfolgen, dass an den bevorzugt schellenförmigen Halteeinrichtungen am Mast nicht nur die eine sondern schon zwei oder gegebenenfalls drei in Umfangsrichtung versetzt liegende Remote-Radio-Heads (RRH) vormontiert und gemeinsam am Mast fixiert werden. Ansonsten kann gegebenenfalls zumindest einer dieser Remote-Radio-Heads (RRH) durch die entsprechende Befestigungseinrichtung am Mast angebracht werden und die anderen Remote-Radio-Heads (RRH) nach montiert werden, und zwar völlig ohne jede Behinderung, da jeder Remote-Radio-Head (RRH) in Draufsicht auf den Träger, in der Regel den mastförmigen Träger, von außen her frei zugänglich ist.

In einem zweiten Schritt kann dann darüber befindlich die Befestigungseinrichtung mit den Antennen montiert werden.

Ist die gesamte Montage erfolgt, können im Rahmen der Erfindung gleichwohl bei Bedarf auch einzelne Remote-Radio-Heads (RRH) in dem Freiraum zwischen Antenne und mast- oder wandförmigen Träger demontiert werden.

Dazu ist erfindungsgemäß vorgesehen, dass die Halteeinrichtung der Remote-Radio-Heads (RRH) eine zusätzliche Schnitt- und/oder Trennstelle mit jeweils einer komponentenseitigen Teileinheit und einer trägerseitigen Teileinheit aufweist. Mit anderen Worten kann ein Remote-Radio-Head (RRH) mit der ihn tragenden komponentenseitigen Teileinheit vom Rest gelöst und dann beispielsweise durch Parallelverschiebung und/oder Verschwenkung bevorzugt parallel zur vertikalen Mastausrichtung oder parallel zu einem wandförmigen Träger (beispielsweise Gebäudewand) entfernt werden, um dann diese Einheit beispielsweise unter Zuhilfenahme einer Zugseileinrichtung auf den Boden herabzulassen. Umgekehrt kann genauso ein entsprechender Remote-Radio-Head (RRH) beispielsweise nach Auswechslung eines defekten Remote-Radio-Heads (RRH) nachgerüstet werden, indem dieser an der entsprechenden Schnitt- und/oder Trennstelle zunächst aufgesetzt und darüber vorgehalten wird, um diesen dann an dieser Schnitt- und/oder Trennstelle durch Festziehen der Befestigungsmittel fest und sicher anzubringen.

Zusammenfassend lässt sich also festhalten, dass sich das erfindungsgemäße Halterungssystem sowohl für Einzelanordnungen als auch für drei Sektoranordnungen von Mobilfunk-Antennen unter Anbringung einer Mobilfunk-Komponente in Form des erwähnten Remote-Radio-Heads am Mast im engen Abstand hinter der jeweiligen Antenne eignet. Dabei ist das erfindungsgemäße Halterungs-System nicht auf eine spezielle Antenne ausgelegt und kann mit einer Vielzahl von Antennen verwendet werden. Die Halterung ist dabei derart ausgeführt, dass im Falle eines Defekts ein Austausch möglich werden kann, ohne die vorgelagerten Antennen zu verstellen oder gar zu demontieren. Dies ist im Rahmen der Erfindung durch zusätzlich vorgesehenen Schnitt- und/oder Trennstellen zwischen einem derartigen Remote-Radio-Head und zugehörigen Teilen der Befestigungseinrichtung sowie der am Antennenmast zurückbleibenden Befestigungseinrichtung realisiert.

Eine dem Mast zugeordnete erste Teileinheit und die weitere dem Remote-Radio-Head zugeordnete zweite Teileinheit sind dabei aufeinander abgestimmt und aneinander lösbar befestigt. Nach dem Lösen der Fixierung kann die auszutauschende Komponente nicht nur seitlich hinter der Antenne herausgezogen sondern gegebenenfalls auch herausgeklappt oder herausgedreht oder aus einer Kombination von Bewegungsvorgängen hervorgeholt werden.

Dabei lässt sich die erfindungsgemäße Lösung nicht nur zur Montage an einem Mast sondern beispielsweise auch zur Montage an einer Gebäudewand verwenden.

Weitere Vorteile, Einzelheiten und Merkmale ergeben sich nachfolgend aus den anhand von Zeichnungen dargestellten Ausführungsbeispielen. Dabei zeigen im Einzelnen:
- Figur 1a:: eine Mobilfunk-Antenne mit mehreren Sektor-Antennen und zugehörigen Mobilfunk-Komponenten, montiert an einem Mast in seitlicher Darstellung;
- Figur 1b:: eine axiale Draufsicht auf das Ausführungsbeispiel gemäß Figur 1a;
- Figur 2a:: eine entsprechende Seitendarstellung zu Figur 1a, jedoch in einer um 30° um den Mast verdreht dargestellten Seitendarstellung;
- Figur 2b:: eine axiale Unteransicht auf das Ausführungsbeispiel gemäß Figur 2a;
- Figur 3a:: eine perspektivische leicht von oben wiedergegebene Darstellung des Ausführungsbeispiels nach den Figuren 1a bis 2b;
- Figur 3b:: eine entsprechende Darstellung zu Figur 3a, jedoch unter Weglassung der vorderen Sektorantenne, nur unter Wiedergabe der hinteren Sektorantenne;
- Figur 3c:: eine entsprechende Darstellung zu Figur 3b, jedoch unter Weglassung der linken und vorderen Mobilfunk-Antenne unter Darstellung der jeweils dahinter befindlichen Mobilfunk-Komponenten in Form eines Remote-Radio-Heads (RRH);
- Figur 3d:: eine entsprechende Darstellung zu Figur 3c, jedoch unter zusätzlicher Weglassung der vorderen Mobilfunk-Komponente in Form des Remote-Radio-Heads (RRH) (nachdem diese Mobilfunk-Komponente an einer Schnitt- und/oder Trennstelle abgebaut bzw. abgezogen wurde);
- Figur 4a:: eine räumliche Darstellung dreier um 120° versetzt liegender Remote-Radio-Heads (RRH), die allesamt an zwei axial versetzt zueinander liegenden schellenförmigen Halteeinrichtungen vormontiert sind, die an einem Mast befestigbar sind;
- Figur 4b:: eine entsprechende Darstellung zu Figur 4a, jedoch unter Weglassung der in Figur 4a rechts liegenden Remote-Radio-Heads (RRH) mit zugehörigem rückwärtigen Verbindungsteil;
- Figur 4c:: eine trägerseitige Halteeinrichtung in Plattenform mit den beiden zugehörigen schellenförmigen an einem Mast befestigbaren Halteeinrichtungen;
- Figur 4d:: eine entsprechende Darstellung zu Figur 4c, jedoch unter Wiedergabe eines seitlich aufzuschiebenden zweiten Verbindungsträgers, an welchem die Remote-Radio-Heads (RRH) (in Figur 4d nicht gezeigt) befestigt ist;
- Figur 4e:: die entsprechende Darstellung zu Figur 4d, jedoch unter Wiedergabe des mit dem Verbindungsträger verbundenen Remote-Radio-Heads (RRH);
- Figur 5a:: eine rückwärtige Betrachtung des Remote-RadioHeads (RRH) mit zugehörigem rückwärtigem Verbindungsträger, der erst teilweise auf einem träger- oder mastseitigen Verbindungsträger aufgeschoben ist, der mittels Mastschellen an einem nicht gezeigten Mastträger verankerbar ist;
- Figur 5b:: eine axiale Draufsicht auf das Ausführungsbeispiel gemäß Figur 5a;
- Figuren 6a und 7a:: zwei seitliche Darstellungen einer MobilfunkAntenne vergleichbar Figur 1a und 2a während des Ein- oder Ausbaus eines einzelnen RemoteRadio-Heads (RRH);
- Figuren 6b und 7b:: eine axiale Draufsicht bzw. Unteransicht bezüglich Figur 6a und 7a während der Montage oder Demontage eines Remote-Radio-Heads (RRH);
- Figuren 8a bis 8c:: zwei räumliche Darstellungen und eine Seitendarstellung der beiden zusammenwirkenden und aneinander befestigbaren Verbindungsträger, die eine lösbare Schnitt- und/oder Trennstelle zueinander bilden;
- Figuren 8d und 8e:: zwei Darstellungen eines abgewandelten Ausführungsbeispiels für zwei Verbindungsträger mit einem aktiven integrierten Kühlungssystem;
- Figuren 9a bis 9c:: verschiedene Darstellungen eines abgewandelten Ausführungsbeispiels bei welchem ein Remote-Radio-Head (RRH) erst eingehängt und dann verschwenkt und befestigt werden kann;
- Figuren 10a bis 10c:: eine entsprechende Darstellung zu den Figuren 9a bis 9c während einer weiteren Zwischenphase während des Einhängens eines Remote-Radio-Heads (RRH);
- Figuren 11a bis 11c:: die entsprechende Darstellung nach dem endgültigen Einhäng- und translatorischen Verschiebungsvorgang des Remote-Radio-Heads (RRH) unmittelbar vor oder nach dem Eindrehen der Befestigungsschrauben;
- Figuren 12a bis 12d:: verschiedene Darstellungen eines abgewandelten Ausführungsbeispiels bei völlig gelöstem Remote-Radio-Head (RRH);
- Figuren 13a bis 13d:: eine entsprechende Darstellung zu den Figuren 12a bis 12d jedoch während einer Zwischenphase des Einbaus eines Remote-Radio-Heads (RRH);
- Figuren 14a bis 14d:: entsprechende Darstellungen zu den Figuren 13a bis 13d jedoch nach endgültigem Erreichen der Fixierposition des Remote-Radio-Heads (RRH) unmittelbar vor oder nach dem Eindrehen der zugehörigen Befestigungsschrauben und;
- Figuren 15a bis 15d:: verschiedene Darstellungen eines Ausführungsbeispiels, bei welchem ein Remote-Radio-Head (RRH) an einer Mauer als Trageinrichtung angebaut ist, vor der dann ebenfalls an der Mauer eine anhand der anderen Ausführungsbeispiele beschriebene Mobilfunk-Antenne den RemoteRadio-Head (RRH) übergreifend oder nach vorne abdeckend montiert ist.

Nachfolgend wird auf ein erstes Ausführungsbeispiel Bezug genommen.

In Figur 1a bis 2b ist als Träger 1 für die Mobilfunk-Antennen sowie die zusätzlich vorgesehenen Remote-Radio-Heads (RRH) ein Mast 1' vorgesehen.

An diesem mastseitigen Träger 1 ist in 120° versetzt liegender Ausrichtung in Azimut-Richtung jeweils eine Mobilfunk-Antenne MA (beispielsweise eine einspaltige Mobilfunk-Antenne) angeordnet, und zwar mit einem die einzelnen Strahler schützenden Radom 5. Die Mobilfunk-Antennen 3 sind in ihrer Längserstreckung im Wesentlichen in Vertikalrichtung oder in der Regel mit überwiegender vertikaler Ausrichtung am Mast moniert.

Wie bereits aus der Draufsicht gemäß Figur 1b oder der Unteransicht gemäß Figur 2b zu ersehen ist, dient zur Befestigung am mastförmigen Träger 1 eine trägerseitige Halteeinrichtung, die im gezeigten Ausführungsbeispiel aus einer trägerseitigen Schellenbefestigung 7' besteht oder diese umfasst.

Ergänzend zu dieser oberen trägerseitigen Halteeinrichtung in Form der trägerseitigen Schellenbefestigung 7' ist eine unten liegende Schellenbefestigung 7' vorgesehen, worüber die jeweilige Antenne MA eher in ihrem oberen sowie unteren Längserstreckungs-Bereich gegenüber dem Mast 1' abgestützt und gehalten ist.

Jede der Mobilfunk-Antennen MA weist bevorzugt an ihrem oberen wie unteren Ende bevorzugt in Verlängerung ihrer Rückseite einen Befestigungsabschnitt 11' auf, der allgemein auch als antennenseitige Halteeinrichtung 11 bezeichnet wird.

Grundsätzlich könnte eine einzelne Mobilfunk-Antenne über ihre beiden in Vertikalrichtung versetzt liegenden antennenseitigen Halteeinrichtungen 11 direkt an den beiden am Mast in Vertikalrichtung versetzt liegenden trägerseitigen Halteeinrichtungen 7 angebracht und fest montiert werden.

Zur optisch ansprechenden und von außen möglichst nicht sichtbaren Unterbringung der erwähnten Mobilfunk-Komponente MK in Form des Remote-Radio-Heads RRH wird jedoch eine Halteanordnung verwendet, bei der für die Mobilfunk-Antenne MA ein größerer Abstandsraum A zwischen der Rückseite der jeweiligen Mobilfunk-Antenne und dem Träger 1 geschaffen wird. Dazu ist entweder die trägerseitige Halteeinrichtung 7 und/oder die antennenseitige Halteeinrichtung 11 mit größerem radialen Überstand ausgebildet, wodurch ein Abstandshalter gebildet ist, der Teil der entsprechenden Halteeinrichtung sein kann, oder aber es ist ein separater Abstandshalter 13 vorgesehen, der zum einen an der trägerseitigen Halteeinrichtung 7 und zum andern an der antennenseitigen Halteeinrichtung 11 fest anbringbar ist.

Im gezeigten Ausführungsbeispiel ist die Verbindungstechnik am oberen Ende der Mobilfunk-Antenne MA wie am unteren Ende identisch aufgebaut. Im Falle eines voreinstellbaren mechanischen Absenkwinkels könnte gegebenenfalls die radiale Länge der Abstandshalter unterschiedlich sein, d.h. die radiale Erstreckung z.B. des oberen Abstandshalters größer sein als des unteren. Möglich wäre auch, dass ähnlich wie im gattungsbildenden Stand der Technik auf den unteren (oder oberen) Abstandshalter verzichtet wird, wenn der obere (oder untere) Abstandshalter ausreichend in seiner radialen Länge bemessen ist.

Im gezeigten Ausführungsbeispiel sind nunmehr die Mobilfunk-Komponenten Merkmalskombination hier in Form der Remote-Radio-Heads RRH in dem erwähnten Abstandsraum A untergebracht. Dabei sind die Remote-Radio-Heads (RRH) jedoch von den Mobilfunkantennen MA und deren Befestigungseinrichtung und -mittel völlig getrennt und separat an dem Träger 1, d.h. in dem gezeigten Ausführungsbeispiel am mastförmigen Träger 1 befestigt. Dazu können die trägerseitigen Komponenten-Halteeinrichtungen 17 in Form von Schellenbefestigungen 17' (siehe Figur 4a bis 4d) gegebenenfalls identisch zu den Schellenbefestigungen 7' ausgebildet sein. Die Befestigung der Remote-Radio-Heads (RRH) erfolgt dabei ebenfalls über zwei am Träger 1 in Axialrichtung versetzt liegende Komponenten-Halteeinrichtungen 17, wie erwähnt bevorzugt mittels den identisch aufgebauten Schellenbefestigungen 7'. Hierdurch wird auch die Lagerhaltung der benötigten Teile verringert. An diesen Schellenbefestigungen 17' sind dann die jeweiligen Remote-Radio-Heads (RRH) ebenfalls am Träger 1 fest angebracht und montiert.

Die Befestigung der zugehörigen Remote-Radio-Heads (RRH) an den trägerseitigen Komponenten-Halteeinrichtungen 17 erfolgt im gezeigten Ausführungsbeispiel nach den Figuren 1a bis 4e beispielsweise über einen komponentenseitigen Verbindungsträger 25, der an den beiden schellenförmig ausgebildeten trägerseitigen Komponenten-Halterungen 17 am Mast befestigt ist. Dabei ist für jeweils einen vorgesehenen Remote-Radio-Head (RRH) ein komponentenseitiger Verbindungsträger 25 vorgesehen, der im Wesentlichen parallel zu dem Träger 1, im gezeigten Ausführungsbeispiel parallel zum Mast 1' zwischen zwei axial versetzt liegenden schellenförmigen Befestigungseinrichtungen 17' gehalten ist.

Dieser komponentenseitige Verbindungsträger 25 ist - wie sich insbesondere aus den Figuren 4c und 4d ergibt - plattenförmig oder plattenähnlich gestaltet (obgleich dies nicht zwingend notwendig ist), wobei im gezeigten Ausführungsbeispiel der plattenförmige Träger 21 mit zwei zum Remote-Radio-Head (RRH) versetzt vorstehenden Anlageflanschen 21' versehen ist. Damit wirkt ein zweiter Verbindungsträger 25 zusammen, der mit der Mobilfunk-Komponente MK in Form des erläuterten Remote-Radio-Heads (RRH) bevorzugt lösbar verbunden ist, wobei im gezeigten Ausführungsbeispiel längs des oberen Randbereiches 25a wie des unteren Randbereiches 25b dieses komponentenseitigen Verbindungsträgers 25 ein im Vertikalschnitt rinnen- oder U-förmiger oder nutförmiger Halteabschnitt gebildet ist. Der obere und der untere jeweils U-förmig oder rinnenförmig gestaltete Halteabschnitt 25a, 25b ist dabei so angeordnet, dass die entsprechende Öffnung in die rinnen- oder nutförmige Vertiefung der beide Halteabschnitte 25a, 25b aufeinander zuweisen. Der erwähnte Verbindungsträger 21 stellt dabei die zweite Verbindungs-Teileinheit 121 dar.

Wie insbesondere aus den Figuren 8a bis 8e ebenfalls zu ersehen ist, ist jeder ersten Verbindungsträger 21 im Bereich seines oberen und unteren Flanschbereiches 21' über Schrauben mit der jeweiligen am Mast anbringbaren Halteeinrichtung 17 bevorzugt in Form der Schellenbefestigung 17' verbunden, wofür grundsätzlich Schrauben verwendet werden könnten. Bevorzugt werden jedoch für die Befestigungsmittel Schraubenbolzen verwendet, die an den entsprechenden Befestigungsteilen fest angebracht sind, so dass nach Verbindung mit einem weiteren Teil von dem Monteur nur noch entsprechende Muttern zur Sicherung aufgedreht werden müssen. Wie aus den Zeichnungen ferner zu ersehen ist, kann eine Mobilfunk-Komponente in Form eines Remote-Radio-Heads (RRH) mit dem ihr zugeordneten und fest an ihr angebrachten Verbindungsträger 25 auf die trägerseitig montierte Verbindungsplatte 21 aufgeschoben werden, indem dieser zweite oder antennenseitige Verbindungsträger 25, an welchem die Mobilfunk-Komponente MK in Form des Remote-Radio-Heads (RRH) montiert ist, nunmehr mit seinem oberen und unteren Randabschnitt 25a, 25b auf den oberen und unteren Randbereich 21a, 21b des ersten Verbindungsträgers 21 seitlich aufgeschoben werden kann, wobei dann die U-förmigen Nuten 25'a und 25'b die entsprechenden Ränder 21a und 21b des ersten Verbindungsträgers 21 übergreifen (siehe Figur 8b). Auf die Bedeutung dieses Konstruktionsprinzips wird später noch eingegangen.

Eine feste Fixierung zwischen den beiden Verbindungsträgern 21, 25 kann dann letztlich durch Festziehen der entsprechend vorgesehenen Befestigungsmittel 27 erfolgen, wobei üblicherweise an den jeweils einen zu verbindenden Teilen Gewindebolzen bevorzugt verwendet werden, und zwar insbesondere in Form von eingepressten Bolzen, die in entsprechenden, bevorzugt feuerverzinkten Stahlteilen in den entsprechenden plattenförmigen Verbindungsteilen eingepresst sind, so dass die Monteur vor Ort lediglich noch entsprechende Muttern auf diese Gewindebolzen zur Fixierung der Teile aufdrehen muss.

Durch die beiden parallel zueinander liegenden im gezeigten Ausführungsbeispiel plattenähnlichen ersten und jeweils zweiten Verbindungsträger 21, 25 wird zwischen der so gebildeten ersten und zweiten Verbindungseinheit 121 und 125 eine Schnitt- und/oder Trennstelle X gebildet, auf die nachfolgend noch eingegangen wird.

Die Montage einer Ein-Sektor-Antenne (mit einer oder mehreren Spalten) oder die Montage einer zwei oder beispielsweise drei etc. Sektorantennen umfassenden Mobilfunk-Antenenneinrichtung entsprechend den gezeigten Ausführungsbeispielen kann dabei wie folgt vorgenommen werden.

Zunächst wird an dem Mast 1' über eine geeignete Zug- und Hebeeinrichtung beispielsweise die eine oder die mehreren vorzugsweise schon vormontierten Mobilfunk-Komponenten MK in Form der Remote-Radio-Heads (RRH) parallel zum Mast 1' nach oben angehoben, und zwar bei noch geöffneten Schellenbefestigungen 17'. Mit anderen Worten sind die trägerseitigen Komponenten-Halteeinrichtungen 17 geöffnet. Dazu sind die Schellen so konstruiert, dass sie neben einer Schellenbasis 31' (siehe beispielsweise Figur 1b oder 4c), also einer Halteeinrichtungsbasis 31 zwei gelenkig nach außen oder nach innen verschwenkbare Halteeinrichtungs-Arme 33 umfasst, die jeweils um parallel zum mastförmigen Träger 1 verlaufende vertikale Schwenkachsen 35 nach außen oder innen verschwenkt werden können. Zur Montage am Mast 1' werden diese Schwenkarme nach außen verschwenkt, und zwar so weit, dass diese Schwenkarme den Mast 1' umgreifen und nach dem Umgreifen geschlossen werden können. Anschließend werden eine oder mehrere Querschrauben 37 zur festen Fixierung der so gebildeten trägerseitigen Halteeinrichtung 7 an dem mastförmigen Träger 1 festgezogen. Dabei ist üblicherweise die Breite der einzelnen Mobilfunk-Komponenten MK in Form der Remote-Radio-Heads RRH so groß, dass die erwähnten Verschwenkarme 33 mit den sie tragenden Mobilfunk-Komponenten nach außen so weit geöffnet und verschwenkt werden können, dass die so gebildeten Schellen auf einen Mast seitlich aufgesetzt und diesen während des Schließens umgreifen können.

Nachdem die Mobilfunk-Komponenten MK in Form der Remote-Radio-Heads RRH so vormontiert sind, können in einem nächsten Arbeitsschritt über eine entsprechende Kran- oder Zugeinrichtung die weiteren ebenfalls bereits vormontierten Mobilfunk-Antennen MA nach oben gehoben werden, wobei im gezeigten Ausführungsbeispiel die jeweils drei nach Art von Sektorantennen gebildeten Mobilfunk-Antennen über die jeweils obere und untere antennenseitige Halteeinrichtung 11, die Abstandshalter 13 und die trägerseitige Halteeinrichtung 7 miteinander verbunden sind. Ebenso könne aber auch die einzelnen Mobilfunk-Antennen wie aber auch die Mobilfunk-Komponenten nacheinander montiert werden.

Auch hier können die trägerseitigen Halteeinrichtungen, die aus den gleichen schellenförmigen Halteeinrichtungen bestehen, die auch zur Befestigung der Mobilfunk-Komponenten am Träger 1 verwendet werden durch Öffnen ihrer verschwenkbaren Arme (auf den Mast) in entsprechend richtiger Höhe aufgesetzt und an dem Träger 1 fest montiert werden.

Da wie erläutert sowohl die Mobilfunk-Komponenten in Form der Remote-Radio-Heads RRH als auch die Mobilfunk-Antennen völlig getrennt voneinander am Träger 1 befestigt werden, kann auch die Montage völlig unabhängig voneinander durchgeführt werden. Gleichwohl sind die Mobilfunk-Komponenten MK in Form der Remote-Radio-Heads RRH durch die einzelnen Mobilfunk-Antennen MA bei radialer Betrachtung von vorne her (radial bezogen auf den mastförmigen Träger) abgeschirmt und geschützt, auch optisch, wobei die Tragkräfte der Mobilfunk-Antennen und der Remote-Radio-Heads RRH sowie die daran ansetzenden Windkräfte jeweils nur über die sie separat tragenden Halteeinrichtungen am Mast abgestützt sind.

Sollte ein einzelner Remote-Radio-Head RRH aus welchen Gründen auch immer ausfallen und/oder ersetzt werden müssen, so ist dies problemlos dadurch möglich, weil die erwähnten Mobilfunk-Komponenten MK in Form des Remote-Radio-Heads RRH mit dem Träger 1 letztlich über eine erste und zweite Verbindungseinheit 121, 125 unter Ausbildung einer dazwischen liegenden Schnitt- und/oder Trennstelle verbunden sind. Mit andern Worten müssen in diesem Falle die bevorzugt schellenförmigen trägerseitigen Komponenten-Halteeinrichtungen 17 am Mast 1 nicht gelöst werden.

Ebenso ist es nicht notwendig, dass möglicherweise auf der Rückseite der einzelnen Mobilfunkkomponenten vorgesehene Befestigungsmittel wie Schrauben gelöst werden müssen, um einen Remote-Radio-Head RRH vom Mast abzubauen. Durch diese Lösung wird vermieden, dass von der rückwärtigen Seite nur sehr schlecht zugängliche Befestigungsmittel gelöst oder festgezogen werden müssen.

Im gezeigten Ausführungsbeispiel müssen lediglich die Befestigungsmittel, vorzugsweise in Form von Schrauben, Schraubenbolzen und/oder -muttern gelöst werden, worüber die erste und zweite Verbindungseinheit 121, 125 miteinander verbunden sind. Durch die gewählte Ausrichtung der Gewindebolzen sind deren freie Enden sehr gut von der Seite her zugänglich, so dass hier ohne Probleme entsprechende Muttern zum Befestigen aufgedreht oder zum Lösen abgedreht werden können.

Nach dem Lösen dieser Schrauben, d.h. bevorzugt der in die Befestigungsteile eingepresst gehaltenen Schraubbolzen aufgedrehten Muttern wird die insoweit schon gelöste und nunmehr nicht mehr fixierte Mobilfunk-Komponente in Form eines Remote-Radio-Heads RRH aber gleichwohl immer noch in ihrer Lage gehalten, da die mit der zugehörigen Mobilfunk-Komponente MK fest verbundene plattenförmige zweite Verbindungseinheit 125 noch durch die umgebördelten Randabschnitte 25a und 25b am ersten trägerseitigen Verbindungsträger 21, also an der ersten Verbindungseinheit 121 gehalten wird. Dies eröffnet die Möglichkeit, dass erst nach dem Lösen aller Schrauben und Verbindungsmittel als nächstes die so schon gelöste und entsprechend vorbereitete Mobilfunk-Komponente in Form eines Remote-Radio-Heads RRH seitlich, d.h. bevorzugt parallel zur Schnittflächenebene, d.h. parallel zum Mast 1' und damit parallel zur Ebene der beiden parallel aneinander liegenden Verbindungseinheiten 121, 125 seitlich aus der Befestigungseinrichtung herausgeschoben werden kann, also in Seitenrichtung SR, wie dies zudem in zwei unterschiedlichen Seitendarstellungen gemäß Figur 6a und 7a zum einen und in einer axialen Draufsicht gemäß Figur 6b zum anderen in axialer Unteransicht gemäß Figur 7b dargestellt ist. Dabei ist aus den Zeichnungen ersichtlich, dass die jeweilige Mobilfunk-Komponente MK in Form eines Remote-Radio-Heads RRH aus dem Abstandsraum (A) mit ihrer schmalen Gehäuseseite aus dem Abstandraum (A) seitlich herausgeführt oder hineingeführt werden kann, mehr oder weniger parallel zu der außen angrenzenden Mobilfunk-Antenne, die bevorzugt ebenfalls mit ihrer Breitseite parallel zur Gehäuse-Breitseite des Remote-Radio-Heads RRH ausgerichtet ist, was aber nicht zwangsläufig so sein muss. Die seitliche Herausbewegung aus dem Abstandsraum A oder umgekehrt die Hineinbewegung des Remote-Radio-Heads RRH in den Abstandsraum A erfolgt also im Wesentlichen mit Horizontal-Komponente, die durch den Abstandsraum A mit Seitenversatz zum Träger 1, insbesondere zum Mast 1' verläuft. Mit anderen Worten erfolgt also die Demontage- oder Montage-Bewegung oder Lageveränderung der betreffenden Mobilfunk-Komponente MK in Form des Remote-Radio-Heads RRH bevorzugt mit ihrer Schmalseite, d.h. ihrer Gehäuseschmalseite parallel oder in der Verschwenk- und/oder Verschiebeebene E, wie sie in Figur 2a dargestellt ist.

Nachdem ein entsprechender Remote-Radio-Head RRH entfernt ist, kann eine nächste durch eine Kran- oder Hebeeinrichtung angehoben und seitlich mit ihrer zweiten Verbindungseinheit mit ihrem oberen und ihren unteren Rand 25a, 25b in die Aufnahmenuten 21a, 21b der ersten Verbindungseinheit 121 eingeschoben werden. Dadurch ist die Mobilfunk-Komponente in Form eines Remote-Radio-Heads RRH zunächst einmal vorjustiert und vorgehalten. In einem nächsten Schritt können dann die Befestigungsschrauben eingedreht und festgezogen werden, um den Remote-Radio-Head RRH sicher zu fixieren, indem der trägerseitige Verbindungsträger 21 mit dem antennenseitigen Verbindungsträger 25 fest miteinander verbunden, insbesondere verschraubt ist.

Grundsätzlich können die beiden erläuterten Verbindungsträger 21 und 25 (also die beiden Verbindungseinheiten 121 und 125) auch vertauscht vorgesehen sein, so dass der plattenförmige Verbindungsträger 21 beispielsweise an der Rückseite eines Remote-Radio-Heads RRH befestigt und damit fest verbunden ist, wohingegen der mit den umgebördelten Rändern versehene zweite Verbindungsträger 25 dann über die erwähnten trägerseitigen Komponenten-Halteeinrichtungen 17 am Träger 1 befestigt ist, beispielsweise mittels der schellenförmigen Halteeinrichtungen an einem mastförmigen Träger 1'.

Anhand der Figuren 8a bis 8c ist der Aufbau der beiden Verbindungsträger 21, 25, d.h. der beiden Verbindungseinheiten 121, 125 in größerem Detail gezeigt. Daraus ist zu ersehen, dass jede der beiden Verbindungseinheiten mit seitlich um 90° umgelegten Laschen versehen sind, die versetzt zueinander liegen, so dass die beiden Teile jeweils seitlich, also parallel zu ihrer flächenmäßigen Erstreckung ineinander verschoben werden können. Dabei ist an dem einen Seitenflansch 21c (siehe auch Figur 4b sowie Figur 8a) ein nach innen vorstehender Dorn, also in Einsteck- oder Zusammmensteckrichtung vorstehender Dorn 21'e ausgebildet, der beim Auflaufen auf den Gegenflansch 25e an der anderen Verbindungseinheit in die dort ausgebildete Bohrung 25f automatisch eingreift und beide Teile zueinander zentriert.

Ferner sind an diesem ersten Verbindungsträger 21 gegenüberliegend zu dem erwähnten Seitenflansch 21a zwei kleinere Seitenflansche 21c und 21d vorgesehen, an denen jeweils in gleicher Verbindungs- oder Einsteckrichtung, also in gleicher Richtung wie der Dorn 21'e vorstehend, Schraubbolzen 21g und 21h eingepresst und darüber am ersten Verbindungsteile 1 gehalten sind, wie überhaupt an allen verwendeten Teilen, die bevorzugt aus feuerverzinktem Strahl gefertigt sind, als Verbindungsmittel in die Stahlteile eingepresste Bolzen verwendet werden, auf die dann nur noch von Monteur vor Ort Muttern zum Befestigen aufgedreht oder zum Lösen der Teile in Öffnungsrichtung gedreht werden müssen. Beim Zusammenfügen der beiden Verbindungsträger 21, 25 greift dann nicht nur der erwähnte Dorn 21'e in die mittlere Öffnung 25f des Seitenflansches 25e des zweiten Verbindungsträgers ein, sondern die erwähnten beiden Gewindebolzen 21g und 21h greifen in die entsprechenden Bohrungen 25'c bzw. 25'd der jeweils gegenüberliegenden Laschen 25c und 25d ein, durchragen also diese Öffnungen (die bevorzugt zum Ausgleich von Toleranzfehlern als leichte Langlöcher ausgebildet sind), so dass der Monteur anschließend nur noch auf die überstehenden Teile der Gewindebolzen zur Fixierung der erwähnten Muttern aufdrehen muss. Daraus ist auch zu ersehen, dass die Befestigungselemente quer und damit im Wesentlichen horizontal gegenüber dem Mast ein- und ausgedreht werden müssen, also von der Seite her stets gut zugänglich sind.

Ferner wird auch noch auf die beigefügten Figuren 8d und 8e verwiesen, in denen eine Abwandlung der in den Figuren 8a bis 8c gezeigten Verbindungseinheiten 121, 125 dargestellt ist.

Der Grundaufbau dieser Verbindungseinheiten 121, 125 ist wie in den vorausgegangenen Ausführungsbeispielen unverändert belassen. Die Änderung betrifft ein aktives Kühlungssystem derart, dass in dem einen Verbindungsträger 25 (also in der einen Verbindungseinheit 125) beispielsweise in dem mittleren Träger- oder Plattenabschnitt 26a ein elektrisch antreibbarer Lüfter 24 eingebaut ist, der in den gezeigten Ausführungsbeispielen eine senkrecht zum mittleren Plattenabschnitt 26a stehende Rotationsachse 24a aufweist. Der mittlere Plattenabschnitt 26a weist dazu ferner zumindest eine Öffnung oder Durchbrechung 26b nach Art eines Fensters auf.

An dem im Abstand dazu parallel liegenden mittleren Plattenabschnitt 22a des anderen Verbindungsträgers 21 (also der Verbindungseinheit 121) sind im gezeigten Ausführungsbeispiel eine Vielzahl von Öffnungen oder Durchbrechungen 22b nach Art von einer Vielzahl von Fenstern ausgebildet. Dies eröffnet die Möglichkeit, dass hierüber in dem Abstandsraum B zwischen den beiden mittleren Plattenabschnitten 22a, 26a der beiden Verbindungsträger 21, 25 eine aktives Kühlsystem eingebaut sein kann, um beispielsweise den Remote-Radio-Head RRH zu kühlen, die unter Umständen im Betrieb hohe Leistungen verbraucht und damit zu einer starken Erwärmung beiträgt. Durch das aktive Kühlungssystem kann dem mit einfachen Mitteln entgegengewirkt werden. Während des Betriebs des Lüfters 24 kann kühlende Luft durch die Fenster 22b, 26b in Richtung Remote-Radio-Head RRH geblasen werden.

Anhand der weiteren Figuren 9a folgende sind zwei weitere abgewandelte Prinzipien insoweit gezeigt, als beispielsweise zur Vorjustierung einer neu einzubauenden Mobilfunk-Komponente oder zur zwischenzeitlichen Abstützung einer zu entfernenden Mobilfunk-Komponente jeweils in Form eines Remote-Radio-Heads RRH ein Einhängemechanismus verwendet wird.

Auch in diesem Falle wird jeweils ein Verbindungsträger 21 verwendet, der mit den trägerseitigen Komponenten-Halterungen 17 am Träger 1 befestigt ist. Allerdings ist der Verbindungsträger 21 bei diesem Ausführungsbeispiel nicht plattenförmig gestaltet und verbindet dabei nicht die obere und axial dazu versetzt liegenden untere trägerseitige Komponenten-Halterung, sondern es ist für jede trägerseitige Komponenten-Halterung 17 ein trägerseitiger Verbindungsträger 21 vorgesehen, der an der schellenförmigen trägerseitigen Komponenten-Halterung 17 separat montiert oder mit ihr fest und dauerhaft verbunden sein kann, sofern dieser Verbindungsträger 21 Teil der schellenförmigen Komponenten-Halteeinrichtung 17 sein soll.

Bei diesem Ausführungsbeispiel gemäß den Figuren 9 folgende ist der Verbindungsträger 21 in Draufsicht gabelförmig gestaltet, und weist zwei finger- oder zinkenförmig vom rückwärtigen Träger 1 weg ragende Stützarme 21c auf (Figur 9a und 9b).

An der Mobilfunk-Komponente MK in Form des Remote-Radio-Heads RRH ist in diesem Ausführungsbeispiel bevorzugt an deren Oberseite 41 der entsprechende zweite Verbindungsträger 25, d.h. der komponentenseitige Verbindungsträger 25 vorgesehen, der zwei unterschiedlich groß dimensionierte Abwinklungen 25x und 25y umfasst, die nach Art von Einhängeelementen ausgebildet sind.

Insbesondere das in Figur 9b rechts liegende Einhängeelement 25e umfasst eine größere Abwinklung mit einem vorderen auf die Oberseite 41 der Mobilfunk-Komponente MK leicht zulaufenden Einhängeabschnitt 27a mit einem nachfolgenden parallel zur Oberseite 41 verlaufenden Hakenabschnitt 27b, der beabstandet zur Oberseite zum Befestigungsabschnitt 27c der Hakenanordnung auf der Mobilfunk-Komponente zu liegen kommt. Dies eröffnet die Möglichkeit, bei der Montage einer entsprechenden Mobilfunk-Komponente - wie in den Figuren 9a bis 11b angedeutet ist - die Mobilfunk-Komponente nach dem Hochziehen über ein geeignetes Hebewerkzeug zunächst einmal mittels des Einhängeelementes 27 an dem einen der beiden Stützarme 21c des trägerseitigen Verbindungsträgers 21 einzuhängen. Dabei sind an beiden Stützarmen 21c wiederum eingepresste Bolzen fest verankert, die in gleicher Richtung frei vorstehen. Anschließend kann die Mobilfunk-Komponente insbesondere im unteren Bereich ergriffen und im gezeigten Ausführungsbeispiel in der entsprechenden Darstellung im Uhrzeigersinn zunächst soweit in Seitenrichtung SR verschwenkt werden, bis die erwähnten horizontal vorstehenden Bolzen 22 in Höhe der entsprechenden Bohrungen in den Winkeln 25x und 25y zu liegen kommen. Anschließend kann dann die Mobilfunk-Komponente in Form des Remote-Radio-Heads RRH in ihrer Vertikalausrichtung, in der dann die erwähnten Bohrungen in den Winkeln 25x und 25y horizontal zu liegen kommen, auf dem erste Verbindungsträger 21 seitlich, also in Seitenrichtung SR weiter verschoben werden, bis die entsprechenden Bolzen 22 in die Bohrungen des zweiten Verbindungsträgers 25 eingreifen. In dieser Situation kommt dann auch die oben liegende Abwinklung 25'y oberhalb der oberen Kante der zweiten Abwinklung 25"y des trägerseitigen Verbindungsträgers 21 zu liegen. Damit hat die Mobilfunk-Komponente bereits ihre endgültige Montage-Position eingenommen. In dieser Stellung müssen dann nur noch die entsprechenden Befestigungsschrauben fixiert werden, um die Mobilfunk-Komponente zu halten. Dabei verschwenkt ein unten liegender Verbindungsträger 25 (auf der Unterseite der Mobilfunk-Komponente angebracht) ebenfalls in seine endgültige Montageposition, bei der er mit einem entsprechenden ersten Verbindungsträger 21 in Anlage kommt, um zwischen beiden bevorzugt an entsprechenden Flanschen quer zum Mast verlaufende Schrauben einzudrehen und die Mobilfunk-Komponente zu sichern.

Der entsprechende Montage- und Bewegungsablauf ist anhand der Figuren 9a bis 11a gezeigt, wobei in den Figuren 9b bis 11b jeweils ein vergrößerter Ausschnitt des Einhäng- und Befestigungsmechanismuses an der Oberseite der Mobilfunk-Komponente gezeigt ist.

Daraus ist auch ersichtlich, dass die Befestigungsmittel vorzugsweise in Form von Gewindebolzen und drauf aufzudrehenden Muttern zur festen Fixierung der beiden Verbindungsteileinheiten 121, 125, also zur festen Verbindung der beiden Verbindungsträger 21, 25 quer zur Längsrichtung der Mobilfunk-Komponenten MK in Form des Remote-Radio-Heads RRH verlaufen, insbesondere also bevorzugt horizontal, weshalb sie besonders bedienerfreundlich jeweils seitlich von der Mobilfunk-Komponente her zugänglich sind, um sie ein- oder bei Bedarf auszuschrauben, um also den Remote-Radio-Head RRH fest zu fixieren oder zu lösen.

Die Demontage erfolgt auf umgekehrtem Weg. Die entsprechenden Befestigungsmittel zwischen den beiden Verbindungsträgern 21, 25, d.h. zwischen dem trägerseitigen Verbindungsträger 21 und dem antennenseitigen Verbindungsträger 25 müssen gelöst werden, um dann die Mobilfunkkomponente etwas aus der Verankerung herauszuschieben, nämlich in die Richtung, in welche er mit dem längeren Einhängefinger ausgestatteten Einhängeelement 27a ausgebildet ist. Anschließend kann der Remote-Radio-Head RRH in die in Figur 10a und 10b gezeigte Verschwenklage in Seitenrichtung SR nach außen verschenken, und zwar ebenfalls wieder bevorzugt zu der durch die Rückseite der davor befindlichen Mobilfunk-Antenne AM definierten Verschwenk- und/oder Verschiebeebene E (Figur 2a). In dieser gezeigten Position kann dann der Remote-Radio-Head RRH durch eine Zugeinrichtung angehoben und nach Durchführung eines geringen Seitenversatzes neben dem Verbindungsträger 21 herab gelassen werden.

Auch dieses Ausführungsbeispiel zeigt, dass jeweils in dem Verbindungsbereich zwischen dem Remote-Radio-Head RRH und dem antennenseitigem Träger 1 eine Schnitt- und/oder Trennstelle X ausgebildet ist, die zwischen dem trägerseitigen Verbindungsträger 21 und dem antennenseitigen Verbindungsträger 25 ausgebildet ist. Auch bei dieser Ausbildung können also alle Remote-Radio-Heads RRH bei der Erst-Montage in vormontierter Position bei geöffneten Schellenträgern hochgezogen und dann nach dem Umschließen des Schellenträgers am Mast fixiert werden, um alle Remote-Radio-Heads RRH gemeinsam zu montieren. Anschließend erfolgt die Montage der Antennen, wie dies bereits bei den vorausgegangenen Ausführungsbeispielen erläutert wurde. Sofern später ein Remote-Radio-Head RRH durch einen anderen ersetzt werden soll oder muss, kann dies ohne Demontage der Mobilfunk-Antennen erfolgen, indem der entsprechende Remote-Radio-Head Remote-Radio-Head, wie erläutert, teilweise in seine parallel zum Mast verlaufende Ebenen und damit auch parallel zur Rückseite der davor sitzenden Mobilfunk-Antennen verschoben und/oder verschwenkt wird.

Anhand der weiteren Ausführungsbeispiele gemäß der Figuren 12a folgende ist ferner noch gezeigt, dass mit ähnlicher Verbindungstechnik (also ohne der anhand des ersten Ausführungsbeispieles erläuterten Verbindungsträger) eine entsprechend zu demontierende oder zu montierende Mobilfunk-Komponente an entsprechenden Verbindungsteilen 21 leicht überlappend aufgesetzt und dann lediglich durch translatorische Verschiebung in Seitenrichtung SR in die gewünschte Endlage gebracht oder bei der Demontage translatorisch nach außen verschoben werden kann, um sie dann anzuheben und seitlich völlig auszufahren und am Boden abzusetzen.

Dabei ist in den Figuren 12a bis 12c die Ausgangssituation bei der Neumontage einer Mobilfunk-Komponente in Form eines Remote-Radio-Heads RRH gezeigt (wenn beispielsweise ein montierter Remote-Radio-Head RRH zuvor am Mast demontiert wurde). In den Figuren 13a bis 13d ist die Zwischenphase gezeigt, in der die Mobilfunk-Komponente in Form des Remote-Radio-Heads RRH mit ihrer komponentenseitigen Trageinrichtung 25 an der trägerseitigen Trageinrichtung 21 seitlich aufgeschoben wird, wobei die Trageinrichtung 21 jeweils axial versetzt liegend am Mast mit den jeweiligen trägerseitigen Komponenten-Halteeinrichtungen 17, d.h. den Schellen 17' verbunden sind, wohingegen in den Figuren 14a bis 14d die endgültige Montagelage gezeigt ist.

Die an dem jeweiligen Remote-Radio-Head RRH unten liegende komponentenseitige Verbindungseinrichtung 25 greift auch hier mit einer entsprechenden trägerseitigen Verbindungseinrichtung 21 zusammen, wobei entsprechende bevorzugt stiftförmige axiale Vorsprünge entsprechend der Ausnehmungen an seitlichen Flanschen eingreifen, so dass der Form der Remote-Radio-Head RRH an seinen beiden schmalen Längsseiten abgestützt und gehalten ist, wie sich aus den Zeichnungen deutlich ergibt.

Anhand der nachfolgenden Figuren 15a bis 15d wird lediglich noch gezeigt, dass beispielsweise eine ein- oder mehrspaltige Mobilfunk-Antenne MA auch an einem gebäudeseitigen Träger 1, d.h. an einem Gebäude 1" befestigt werden kann. In diesem Falle werden sowohl für die Mobilfunk-Antenne MA als auch für die Mobilfunk-Komponente MK in Form des erwähnten Remote-Radio-Heads RRH trägerseitige Halteeinrichtungen 11 bzw. trägerseitige Komponenten-Halteeinrichtungen 17 verwendet, die beispielsweise über in das Gebäude einzubringende Bohrungen und Dübel gehalten und verankert sind. Der daran ansetzende weitere Aufbau und Haltemechanismus ist aber vergleichbar zu den erläuterten Ausführungsbeispielen bezüglich der Montage an einem Mast 1' ausgebildet.

Die verschiedenen Ausführungsbeispiele sind für jenen Fall erläutert worden, dass jeweils zwei träger- oder mastseitige Komponenten-Halteeinrichtungen 17 und insoweit auch zwei trägerseitige Verbindungsträger 21 verwendet werden, an denen beispielsweise die beiden komponentenseitigen Verbindungsträger 25 angreifen. Für den Fall, dass plattenförmige Verbindungsträger verwendet werden, kann der trägerseitige Verbindungsträger 21 an den beiden bevorzugt trägerseitige, d.h. schellenförmigen Komponenten-Halteeinrichtungen 17 befestigt sein.

Dadurch lässt sich eine hohe, auch hohe Windkräfte aufnehmende Traglast sicher an dem Mast oder der Wand abstützen, worüber die gesamte Antennenanordnung mit den Remote-Radio-Heads RRH gehalten ist. Insbesondere aber dann, wenn Remote-Radio-Heads RRH verwendet werden sollen, die vergleichsweise klein und leicht sind, kann es ausreichend sein, dass nur eine trägerseitige Komponenten-Halterung 17 und/oder nur eine komponentenseitige Halteeinrichtung 25 zur Halterung und Fixierung der Mobilfunk-Komponente vorgesehen ist, also auch nur ein Verbindungsträger 25 oder nur eine sogenannte Verbindungseinheit 125, worüber die Mobilfunk-Komponente in Form des Remote-Radio-Heads RRH gehalten ist. Die Befestigungsmechanismen können aber ansonsten vergleichbar den erläuterten Ausführungsbeispielen sein, wobei beispielsweise die anhand des Ausführungsbeispiels nach Figur 8a bis 8c gezeigten Verbindungsträger 21 und 25 in ihrem mittleren Bereich mit einer entsprechenden Halte- und Trageinrichtung am Mast oder an einer Wand befestigt sein können und der damit zusammenwirkende komponentenseitige Verbindungsträger ebenfalls bevorzugt mittig mit der Mobilfunk-Komponente in Form des Remote-Radio-Heads RRH verbunden sein kann.

## Patentansprüche

1. Halterungssystem für eine Mobilfunk-Antenne und eine Mobilfunk-Komponente, wobei die Mobilfunk-Antenne (MA) an einem mast- oder wandförmigen Träger (1) montierbar ist, mit folgenden Merkmalen:
- das Halterungssystem umfasst für die Mobilfunk-Antenne (MA) zumindest zwei antennenseitig vorgesehene und in Vertikalrichtung oder überwiegend in Vertikalrichtung versetzt zueinander liegende Antennen-Halteeinrichtungen (11) mit einer oberen und einer unteren Antennen-Halteeinrichtung (11),
- jede der zumindest zwei antennenseitigen Antennen-Halteeinrichtungen (11) ist direkt oder mittelbar an einer trägerseitigen Antennen-Halteeinrichtung (7) befestigbar oder befestigt,
- es ist zumindest ein Abstandshalter (13) vorgesehen, der Teil zumindest einer trägerseitigen Antennen-Halteeinrichtung (7) oder einer antennenseitigen Antennen-Halteeinrichtung (11) ist oder als separates Bauteil zwischen der zumindest einen und vorzugsweise zwei trägerseitigen und antennenseitigen Antennen-Halteeinrichtungen (7, 11) montiert ist,
- zwischen der oberen und der unteren Antennen-Halteeinrichtung (11, 7) zum einen und zwischen der trägerseitigen Halteeinrichtung (7) und der Mobilfunk-Antenne (MA) zum anderen ist ein in Seitenrichtung offener Abstandsraum (A) geschaffen, in welchem eine Mobilfunk-Komponente (MK) montierbar oder montiert ist,
**gekennzeichnet durch** die folgenden weiteren Merkmale:
- die Mobilfunk-Komponente (MK) in Form eines Remote-Radio-Heads (RRH) ist mittels eines Halterungssystems trägerseitig befestigt, welches von der Halteeinrichtung (11,7) für die Mobilfunk-Antenne (MA) getrennt ist,
- dazu umfasst das Halterungssystem zumindest eine trägerseitige Mobilfunk-Komponenten-Halteeinrichtung (17),
- der Remote-Radio-Head (RRH) umfasst zumindest eine komponentenseitige Mobilfunk-Komponenten-Halteeinrichtung (25),
- zwischen der trägerseitigen Mobilfunk-Komponenten-Halteeinrichtung (17) und der jeweiligen komponentenseitigen Mobilfunk-Komponenten-Halteeinrichtung (25) ist eine Verschwenk- und/oder Verschiebeebene (E) gebildet, wobei die trägerseitige Mobilfunk-Komponenten-Halteeinrichtung (17) und die jeweils zugehörige komponentenseitige Mobilfunk-Komponenten-Halteeinrichtung (25) über Feststellmittel an der Verschwenk- und/oder Verschiebeebene (E) aneinander lösbar befestigt sind, und
- der montierte Remote-Radio-Head (RRH) ist bei gelösten zugehörigen Feststellmitteln mit der komponentenseitigen Mobilfunk-Komponenten-Halteeinrichtung (25) in Seitenrichtung (SR) aus dem Abstandsraum (A) durch Verschieben und/oder Verschwenken und/oder Verdrehen unter Zurücklassung der trägerseitigen Mobilfunk-Komponenten-Halteeinrichtung (17) auch bei weiterhin montierter Mobilfunk-Antenne (MA) entfernbar.

2. Halterungssystem nach Anspruch 1, **dadurch gekennzeichnet, dass** die am Träger (1; 1', 1") montierbare Mobilfunk-Komponenten-Halteeinrichtung (17) der trägerseitigen Antennen-Halteeinrichtung (7) entspricht.

3. Halterungssystem nach Anspruch 1 oder 2, **gekennzeichnet durch** die folgenden Merkmale:
- es sind zwei trägerseitige im axialen Abstand zueinander angeordnete Mobilfunk-Komponenten-Halterungen (17) vorgesehen,
- zwischen den beiden trägerseitigen Mobilfunk- Komponenten-Halterungen (17) ist ein Verbindungsträger (21) in Form einer ersten Verbindungs-Teileinheit (121) vorgesehen,
- die mit dem Remote-Radio-Head (RRH) verbundene komponentenseitige Mobilfunk-Komponenten-Halteeinrichtung (25) ist mit einem zweiten Verbindungsträger (25) in Form einer zweiten Verbindungs-Teileinheit (125) vorgesehen,
- die erste und die zweite Verbindungs-Teileinheit (121, 125) sind mittels Schrauben aneinander befestigt oder befestigbar.

4. Halterungssystem nach Anspruch 3, **dadurch gekennzeichnet, dass** die Verschwenk- und/oder Verschiebeebene (E) zwischen den beiden Verbindungsträgern (21, 25) oder den beiden Verbindungs-Teileinheiten (121, 125) gebildet ist und in Seitenrichtung (SR) durch den Abstandsraum (A) hindurch verläuft, und dass an der Verschwenk- und/oder Verschiebeebene (E) die beiden Verbindungsträger (21, 25) insbesondere in Form der Verbindungs-Teileinheiten (121, 125) aneinander befestigbar und voneinander lösbar sind.

5. Halterungssystem nach Anspruch 3 oder 4, **dadurch gekennzeichnet, dass** der trägerseitige Verbindungsträger (21) oder die erste Verbindungs-Teileinheit (121) einen oberen und einen unteren Randabschnitt (21a, 21b) aufweist, und dass der komponentenseitige Verbindungsträger (25) oder die zweite Verbindungs-Teileinheit (125) einen oberen und einen unteren umgelegten Randabschnitt (25a, 25b) unter Ausbildung einer Rinne oder Nut (25'a, 25'b) aufweist, in die der obere bzw. der untere Randabschnitt (21a, 21b) des trägerseitigen Verbindungsträgers (21) oder der trägerseitigen Verbindungs-Teileinheit (121) eingreift, worüber der komponentenseitige Verbindungsträger (25) oder die zweite Verbindungseinheit (125) mit dem daran befestigten Remote-Radio-Head (RRH) auf dem oberen und unteren Rand (21a, 21b) des trägerseitigen Verbindungsträgers (21) oder der ersten Verbindungs-Teileinheit (121) bei gelösten Befestigungsmitteln verschiebbar ist.

6. Halterungssystem nach Anspruch 3 oder 4, **dadurch gekennzeichnet, dass** der komponentenseitige Verbindungsträger (21) oder die zweite Verbindungs-Teileinheit (121) einen oberen und einen unteren Randabschnitt (21a, 21b) aufweist, und dass der trägerseitige Verbindungsträger (25) oder die erste Verbindungs-Teileinheit (125) einen oberen und einen unteren umgelegten Randabschnitt (25a, 25b) unter Ausbildung einer Rinne oder Nut (25'a, 25'b) aufweist, in die der obere bzw. der untere Randabschnitt (21a, 21b) des komponentenseitigen Verbindungsträgers (21) oder der zweiten Verbindungs-Teileinheit (121) eingreift, worüber der trägerseitige Verbindungsträger (25) oder die zweite Verbindungseinheit (125) mit dem daran befestigten Remote-Radio-Head (RRH) auf dem oberen und unteren Rand (21a, 21b) des komponentenseitigen Verbindungsträgers (21) oder der zweiten Verbindungs-Teileinheit (121) bei gelösten Befestigungsmitteln verschiebbar ist.

7. Halterungssystem nach Anspruch 1 oder 2, **dadurch gekennzeichnet, dass** sowohl an der ersten wie der zweiten trägerseitigen Komponenten-Halteeinrichtung (17) jeweils ein separater Verbindungsträger (21) montiert ist, wobei an den beiden zueinander beabstandeten Verbindungsträgern (21) der Remote-Radio-Head (RRH) mit seinem komponentenseitigen zweiten Verbindungsträger (25) oder Verbindungseinheiten (125) montierbar oder montiert ist.

8. Halterungssystem nach Anspruch 7, **dadurch gekennzeichnet, dass** die zumindest beiden komponentenseitigen Verbindungsträger (25) an einer oberen Stirnseiten und/ oder an einer Rückwand eines Remote-Radio-Heads (RRH) vormontiert ist.

9. Halterungssystem nach Anspruch 7 oder 8, **dadurch gekennzeichnet, dass** die trägerseitigen Verbindungsträger (21) bzw. die trägerseitige Verbindungs-Teileinheit (121) und die komponentenseitigen Verbindungsträger (25) bzw. die komponentenseitige Verbindungs-Teileinheit (125) quer zur Längserstreckung des Remote-Radio-Heads (RRH) und insbesondere horizontal vorstehende Vorsprünge oder Zapfen aufweisen, die in entsprechende Ausnehmungen eingreifen.

10. Halterungssystem nach Anspruch 3, **dadurch gekennzeichnet, dass** der trägerseitige oder der komponentenseitige Verbindungsträger (21, 25) so ausgebildet ist, dass bei der Montage eines Remote-Radio-Heads (RRH) dieser in einem Zwischenschritt mittels eines Einhäng-Mechanismuses im Bereich ihres oberen Endes an einem trägerseitigen Verbindungsträger (21) einhängbar und anschließend durch Verschwenken und/oder translatorisches Verschieben in ihre endgültige Montageposition bringbar ist und umgekehrt entfernbar ist.

11. Halterungssystem nach Anspruch 9 oder 10, **dadurch gekennzeichnet, dass** der obere komponentenseitige Verbindungsträger (25) zwei Einhäng-Winkel (25d, 25e) umfasst, worüber der Remote-Radio-Head (RRH) in seiner Montageposition abgestützt gehalten ist, wobei zumindest einer der beiden Montagewinkel (25d, 25e) einen an seinem freien Ende auf den Remote-Radio-Head (RRH) zulaufenden Winkelabschnitt (27a) umfasst.

12. Halterungssystem nach einem der Ansprüche 1 bis 11, **dadurch gekennzeichnet, dass** sowohl die Komponenten-Halterungen (17) als auch die trägerseitigen Antennen-Halterungen (7) am Träger (1; 1', 1") montierbar sind, der in Form eines mastförmigen Trägers (1') oder eines wandförmigen Trägers (1") ausgebildet ist.

13. Halterungssystem nach einem der Ansprüche 1 bis 12, **dadurch gekennzeichnet, dass** im Bereich der Verschwenk- und/oder Verschiebeebene (E) ein aktives Kühlungssystem integriert ist, vorzugsweise im Bereich der beiden lösbar aneinander befestigten Verbindungsträger (21, 25) oder der beiden Verbindungs-Teileinheiten (121, 125).

14. Halterungssystem nach Anspruch 13, **dadurch gekennzeichnet, dass** in einem Abstandsraum (B) zwischen zwei Plattenabschnitten (22a, 26a) der beiden Verbindungsträger (21, 25) ein elektrisch antreibbaren Lüfter (24) untergebracht ist und dass in Querrichtung zu den beiden Verbindungsträgern (21, 25) zumindest eine oder mehrere Öffnungen oder Durchbrechungen (22b, 26b) vorgesehen sind, um hierdurch der Kühlung dienende Luft mittels des Lüfters hindurchzublasen.

15. Halterungssystem nach Anspruch 1 oder 2, **dadurch gekennzeichnet, dass** eine trägerseitige Komponenten-Halterung (17) vorgesehen ist, die am Träger (1, 1', 1") montiert oder montierbar ist, und dass an der trägerseitigen Komponenten-Halterung (17) ein Verbindungsträger (21) in Form einer ersten Verbindungsteileinheit (121) vorgesehen ist, an welchen die komponentenseitige Halteeinrichtung (25) als zweiter Verbindungsträger (25) in Form einer zweiten Verbindungsteileinheit (125) mittels Schrauben befestigt oder befestigbar ist, wobei an dem zweiten Verbindungsträger (25) oder der zweiten Verbindungsteileinheit (125) einer der vorgesehenen Remote-Radio-Heads (RRH) gehalten und fixiert ist.

16. Halterungssystem nach einem der Ansprüche 1 bis 15, **dadurch gekennzeichnet, dass** der Remote-Radio-Head (RRH) mit seiner Gehäuse-Schmalseite aus dem Abstandsraum (A) in Seitenrichtung (SR) heraus oder umgekehrt hinein beweg- und/oder verschwenkbar ist.

## Claims

1. Retainer system for a mobile-telephony antenna and a mobile-telephony component, the mobile-telephony antenna (MA) being mountable on a mast-shaped or wall-shaped support (1), having the following features:
- for the mobile-telephony antenna (MA), the retainer system comprises at least two antenna holding devices (11), which can be mounted on the antenna side and are positioned vertically or predominantly vertically mutually offset, having an upper and a lower antenna holding device (11),
- each of the at least two antenna-side antenna holding devices (11) is fixable or fixed directly or indirectly to a support-side antenna holding device (7),
- at least one spacer (13) is provided, which is part of at least a support-side antenna holding device (7) or an antenna-side antenna holding device (11) or is mounted as a separate component between the at least one and preferably two support-side and antenna-side antenna holding devices (7, 11),
- between the upper and the lower antenna holding device (11, 7) on the one hand and between the support-side holding device (7) and the mobile-telephony antenna (MA) on the other hand, a separating space (A) open in a lateral direction is provided, in which a mobile-telephony component (MK) is mountable or mounted,
**characterised by** the following further features:
- the mobile-telephony component (MK) in form of a remote-radio-head (RRH) is fixed on the support side by means of a retainer system, which is separated from the holding devices (11, 7) for the mobile-telephony antenna (MA),
- for this purpose, the retainer system comprises at least one support-side mobile-telephony component holding device (17),
- the remote-radio-head (RRH) comprises at least one component-side mobile-telephony component holding device (25),
- between the support-side mobile-telephony component holding device (17) and the respective component-side mobile-telephony component holding device (25), a pivoting and/or displacement plane (E) is formed, the support-side mobile-telephony component holding device (17) and the respectively associated component-side mobile-telephony component holding device (25) being releasably fixed to one another via the pivoting and/or displacement plane (E), and
- when the associated fixing means are released, the mounted remote-radio-head (RRH) can be removed from the separating space (A) in the lateral direction (SR), by way of the component-side mobile-telephony component holding device (25), by displacement and/or pivoting and/or rotation, leaving behind the support-side mobile-telephony component holding device (17), even while the mobile-telephony antenna (MA) is still mounted.

2. Retainer system according to claim 1, **characterised in that** the mobile-telephony component holding device (17) which can be mounted on the support (1; 1', 1") corresponds to the support-side antenna holding device (7).

3. Retainer system according to either claim 1 or claim 2, **characterised by** the following features:
- two support-side mobile-telephony component holding devices (17) arranged at an axial distance from one another are provided,
- a connection support (21) in the form of a first connection sub-unit (121) is provided between the two support-side mobile-telephony component holding devices (17),
- the component-side mobile-telephony component holding device (25) which is connected to the remote-radio-head (RRH) is provided with a second connection support (25) in the form of a second connection sub-unit (125),
- the first and second connection sub-unit (121, 125) are fixed or fixable to one another by means of screws.

4. Retainer system according to claim 3, **characterised in that** the pivoting and/or displacement plane (E) are formed between the two connection supports (21, 25) or the two connection sub-units (121, 125) and extend through the separating space (A) in the lateral direction (SR), and **in that** the two connection supports (21, 25), in particular in the form of the connection sub-units (121, 125) can be fixed to and released from one another at the pivoting and/or displacement plane (E).

5. Retainer system according to either claim 3 or claim 4, **characterised in that** the support-side connection support (21) or the first connection sub-unit (121) comprises an upper and a lower edge portion (21a, 21b), and **in that** the component-side connection support (25) or the second connection sub-unit (125) comprises an upper and a lower turned-up edge portion (25a, 25b) forming a channel or groove (25'a, 25'b), in which the upper and lower edge portions (21a, 12b) of the support-side connection support (21) or the support-side connection sub-unit (121) respectively engage, whereby the component-side connection support (25) or the second connection unit (125) can be displaced, along with the remote-radio-head (RRH) fixed thereto, on the upper and lower edges (21, 21b) of the support-side connection support (21) or of the first connection sub-unit (121) when the fixing means are released.

6. Retainer system according to either claim 3 or claim 4, **characterised in that** the component-side connection support (21) or the second connection sub-unit (121) comprises an upper and a lower edge portion (21a, 21b), and **in that** the support-side connection support (25) or the first connection sub-unit (125) comprises an upper and a lower turned-up edge portion (25a, 25b) forming a channel or groove (25'a, 25'b), in which the upper and lower edge portions (21, 21b) of the component-side connection support (21) or of the second connection sub-unit (121) respectively engage, whereby the support-side connection support (25) or the second connection unit (125) can be displaced, along with the remote-radio-head (RRH) fixed thereto, on the upper and lower edges (21a, 21b) of the component-side connection support (21) or of the second connection sub-unit (121) when the fixing means are released.

7. Retainer system according to either claim 1 or claim 2, **characterised in that** a separate connection support (21) is installed in each case both on the first and on the second support-side component holding device (17), a remote-radio-head (RRH) being mountable or mounted, by way of the component-side second connection support (25) or connection units (125) thereof, on the two mutually spaced connection supports (21).

8. Retainer system according to claim 7, **characterised in that** the at least two component-side connection supports (25) are pre-mounted on an upper end face and/or on a rear wall of a remote-radio-head (RRH).

9. Retainer system according to either claim 7 or claim 8, **characterised in that** the support-side connection support (21) or support-side connection sub-unit (121) and the component-side connection support (25) or component-side connection sub-unit (125) comprise projections or journals which protrude transversely to the longitudinal extension of the remote-radio-head (RRH) and in particular horizontally and which engage in corresponding clearances.

10. Retainer system according to claim 3, **characterised in that** the support-side or the component-side connection support (21, 25) is formed in such a way that during the mounting of a remote-radio-head (RRH) it can, in an intermediate step, be suspended by a suspension mechanism in the region of the upper end thereof on a support-side connection support (21), and subsequently be brought into the final mounting position thereof by pivoting and/or translational displacement, and conversely removed.

11. Retainer system according to either claim 9 or claim 10, **characterised in that** the upper component-side connection support (25) comprises two suspension angles (25d, 25e), via which the remote-radio-head (RRH) is held braced in the mounting position thereof, at least one of the two mounting angles (25d, 25e) comprising an angle portion (27a) which, at the free end thereof, tapers onto the remote-radio-head (RRH).

12. Retainer system according to any of claims 1 to 11, **characterised in that** both the component holding devices (17) and the support-side antenna holding devices (7) can be mounted on the support (1; 1', 1"), which is in the form of a mast-shaped support (1') or a wall-shaped support (1").

13. Retainer system according to any of claims 1 to 12, **characterised in that** an active cooling system is integrated into the region of the pivoting and/or displacement plane (E), preferably in the region of the two connection supports (21, 25) which are releasably fixed to one another or of the two connection sub-units (121, 125).

14. Retainer system according to claim 13, **characterised in that** an electrically driveable ventilator (24) is accommodated in a separating space (B) between two plate portions (22a, 26a) of the two connection supports (21, 25), and **in that** at least one or more openings or clearances (22b, 26b) are provided transversely to the two connection supports (21, 25), so as to blow the air used for cooling through them by means of the ventilator.

15. Retainer system according to either claim 1 or claim 2, **characterised in that** a support-side component holding device (17) is provided, which is mounted or mountable on the support (1, 1', 1"), and **in that** a connection support (21) in the form of a first connection sub-unit (121), to which the component side holding device (25) is fixed or fixable as a second connection support (25) in the form of a second connection sub-unit (125) by means of screws, is provided on the support-side component holding device (17), one of the provided remote-radio-head (RRH) being held and fixed on the second connection support (25) or the second connection sub-unit (125).

16. Retainer system according to any of claims 1 to 15, **characterised in that** the housing narrow side of the remote-radio-head (RRH) can be moved and/or pivoted out of the separating space (A) in the lateral direction (SR).

## Revendications

1. Système de fixation pour une antenne radio mobile et un composant radio mobile, dans lequel l'antenne radio mobile (MA) peut être montée sur un support (1) en forme de mât ou de mur, doté des caractéristiques suivantes :
- le système de fixation comprend, pour l'antenne radio mobile (MA), au moins deux dispositifs de fixation d'antenne (11) prévus du côté de l'antenne et se situant décalés l'un par rapport à l'autre dans la direction verticale, ou principalement dans la direction verticale, avec un dispositif de fixation d'antenne (11) supérieur et un dispositif de fixation d'antenne (11) inférieur,
- chacun des au moins deux dispositifs de fixation d'antenne (11) du côté antenne peut être ou est directement ou immédiatement fixé sur un dispositif de fixation d'antenne du côté support (7),
- au moins un séparateur (13) est prévu, qui fait partie d'au moins un dispositif de fixation d'antenne du côté support (7) ou d'un dispositif de fixation d'antenne du côté antenne (11) ou est monté sous forme d'un composant séparé entre l'au moins un, et de préférence deux dispositifs de fixation d'antenne du côté support et du côté antenne (7, 11),
- un espace de séparation (A), ouvert dans la direction latérale, est aménagé entre le dispositif de fixation d'antenne supérieur et le dispositif de fixation inférieur (11, 7), d'une part, et entre le dispositif de fixation du côté support (7) et l'antenne radio mobile (MA) d'autre part, dans lequel un composant radio mobile (MK) peut ou est monté,
**caractérisé par** les autres caractéristiques suivantes :
- le composant radio mobile (MK) sous la forme d'une tête radio distante (RRH) est fixé au moyen d'un système de fixation du côté du support, lequel est séparé du dispositif de fixation (11, 7) pour l'antenne radio mobile (MA),
- en outre, le système de fixation comprend au moins un dispositif de fixation de composant radio mobile du côté du support (17),
- la tête radio distante (RRH) comprend au moins un dispositif de fixation de composant radio mobile du côté composant (25),
- un plan de pivotement et/ou de déplacement (E) est formé entre le dispositif de fixation de composant radio mobile du côté support (17) et du dispositif de fixation de composant radio mobile du côté du composant (25) respectif, où le dispositif de fixation de composant radio mobile du côté support (17) et le dispositif de fixation de composant radio mobile du côté composant (25) respectivement correspondant sont fixés l'un à l'autre de manière amovible par le biais de moyens de réglage au niveau du plan de pivotement et/ou de déplacement (E), et
- la tête radio distante (RRH) peut être enlevée pour des moyens de réglage correspondants détachés avec le dispositif de fixation de composant radio mobile du côté composant (25) dans une direction latérale (SR) à partir de l'espace de séparation (A) par un déplacement et/ou un pivotement, et/ou une rotation, moyennant l'abandon du dispositif de fixation de composant radio mobile du côté support (17) également pour une antenne radio mobile (MA) encore montée.

2. Système de fixation selon la revendication 1, **caractérisé en ce que** le dispositif de fixation de composant radio mobile (17) pouvant être monté sur le support (1 ; 1', 101") correspond au dispositif de fixation d'antenne du côté support (7).

3. Système de fixation selon la revendication 1 ou la revendication 2, **caractérisé par** les particularités suivantes :
- deux fixations de composant radio mobile (17) du côté du support sont prévues avec une distance axiale de l'une par rapport à l'autre,
- un support de connexion (21), sous la forme d'une première unité partielle de connexion (121), est prévu entre les deux fixations de composant radio mobile du côté support (17),
- le dispositif de fixation de composant radio mobile du côté composant (25) relié avec la tête radio distante (RRH) est prévu avec un second support de liaison (25) sous une seconde unité pore d'une seconde unité partielle de liaison (125),
- les première et seconde unités partielles de liaison (121, 125) sont fixées ou peuvent être fixées l'une à l'autre au moyen de vis.

4. Système de fixation selon la revendication 3, **caractérisé en ce que** le plan de pivotement et/ou de déplacement (E) est formé entre les deux supports de liaison (21, 25) ou les deux unités partielles de liaison (121, 125) et s'étend dans la direction latérale (SR) à travers l'espace de séparation (A) et que les deux supports de liaison (21, 25), notamment sous la forme des unités partielles de liaison (121, 125), peuvent être fixés l'un à l'autre et sont détachables l'un de l'autre au niveau du plan de pivotement et/ou de déplacement (E).

5. Système de fixation selon la revendication 3 ou la revendication 4, **caractérisé en ce que** le support de liaison du côté support (21) ou la première unité partielle de liaison (121) présentent un segment de bordure supérieur et inférieur (21a, 21b) et que le support de liaison du côté composant (25) ou la seconde unité partielle de liaison (125) présentent un segment de bordure replié supérieur et inférieur (25a, 25b), moyennant la formation d'une goulotte ou d'une rainure (25'a, 25'b), dans laquelle le segment de bordure supérieur, respectivement inférieur (21a, 21b), du support de liaison du côté support (21) ou de l'unité partielle de liaison du côté support (121) se met en prise, ce par quoi le support de liaison du côté composant (25) ou la seconde unité de liaison (125) avec la tête radio distante (RRH) y étant fixée peut se déplacer sur la bordure supérieure et inférieure (21a, 21b) du support de liaison du côté support (21) ou de la première unité partielle de liaison (121) lorsque les moyens de fixation sont libérés.

6. Système de fixation selon la revendication 3 ou la revendication 4, **caractérisé en ce que** le support de liaison du côté composant (21) ou la seconde unité partielle de liaison (121) présentent un segment de bordure supérieur et inférieur (21a, 21b) et que le support de liaison du côté support (25) ou la première unité partielle de liaison (125) présentent un segment de bordure replié supérieur et inférieur (25a, 25b) moyennant la formation d'une goulotte ou d'une rainure (25'a, 25'b) dans laquelle le segment de bordure supérieur (21a, 21b), respectivement, inférieur du support de liaison du côté composant (21) ou la seconde unité partielle de liaison (121) se met en prise, ce par quoi le support de liaison du côté support (25), ou la seconde unité de liaison (125) avec la tête radio distancée (RRH) y étant fixée, peut se déplacer sur la bordure supérieure et inférieure (21a, 21b) du support de liaison du côté composant (21) ou de la seconde unité partielle de liaison (121) lorsque les moyens de fixation sont libres.

7. Système de fixation selon la revendication 1 ou la revendication 2, **caractérisé en ce qu'**à la fois au niveau du premier et du second dispositif de fixation de composant du côté support (17), un support de liaison (21) séparé est monté respectivement, où la tête radio distante (RRH) avec son second support de liaison du côté composant (25) ou des unités de liaison (125) peuvent être montés ou sont montés sur les deux supports de liaison (21) espacés l'un de l'autre.

8. Système de fixation selon la revendication 7, **caractérisé en ce qu'**au moins les deux supports de liaison du côté composant (25) sont montés préalablement au niveau d'une des faces frontales supérieures et/ou au niveau d'une paroi arrière d'une tête radio distante (RRH).

9. Système de fixation selon la revendication 7 ou la revendication 8, **caractérisé en ce que** les supports de liaison du côté support (21), respectivement, l'unité partielle du côté support (121), et le support de liaison du côté composant (25), respectivement l'unité partielle de liaison du côté composant (125), présentent, perpendiculairement et notamment, dépassant horizontalement, à l'extension longitudinale de la tête radio distante (RRH), des protubérances ou des cônes qui se mettent en prise dans des cavités correspondantes.

10. Système de fixation selon la revendication 3, **caractérisé en ce que** le support de liaison du côté support ou du côté composant (21, 25) est conçu de telle manière que, lors du montage d'une tête radio distante (RRH), celui-ci peut être accroché dans sur un support de liaison du côté support (21) dans la zone de son extrémité supérieure lors d'une étape intermédiaire au moyen d'un mécanisme de suspension et ensuite peut être ramené dans sa position de montage définitive par un pivotement et/ou un déplacement en translation, et inversement, peut en être enlevé.

11. Système de fixation selon la revendication 9 ou la revendication 10, **caractérisé en ce que** le support de liaison du côté composant (25) supérieur comprend deux angles de suspension (25d, 25e), par lesquels la tête radio distante (RRH) est maintenue soutenue dans sa position de montage, où au moins un des deux angles de montage (25d, 25e) comprend un segment d'angle dégressif (27a) au niveau de son extrémité libre sur la tête radio distante (RRH).

12. Système de fixation selon l'une des revendications 1 à 11, **caractérisé en ce qu'**à la fois les supports de composant (17) et les supports d'antenne du côté support (7) peuvent être montés sur le support (1 ; 1', 1") qui est conçu sous la forme d'un support (1') en forme de mât ou d'un support en forme de mur (1 ").

13. Système de fixation selon l'une des revendications 1 à 12, **caractérisé en ce que** dans la région du plan de pivotement et/ou de déplacement (E) un système de refroidissement actif est intégré, de préférence dans la région des deux supports de liaison (21, 25) fixés l'un à l'autre de manière amovible ou des deux unités partielles de liaison (121, 125).

14. Système de fixation selon la revendication 13, **caractérisé en ce qu'**un aérateur (24) entraînable électriquement est logé dans un espace de séparation (B) entre deux segments de plaques (22a, 26a) des deux supports de liaison (21, 25) et qu'au moins un ou plusieurs orifices ou perforations (22b, 26b) sont prévus dans la direction transversale par rapport aux deux supports de liaison (21, 25) afin de propulser à travers l'air servant au refroidissement au moyen de l'aérateur.

15. Système de fixation selon la revendication 1 ou la revendication 2, **caractérisé en ce qu'**une fixation de composant du côté support (17) est prévue, qui est montée ou peut être montée sur le support (1, 1', 1"), et qu'un support de liaison (21) sous la forme d'une première unité partielle de liaison (121) est prévu sur la fixation de composant du côté support (17), sur lequel le dispositif de fixation du côté composant (25) est fixé ou peut être fixé en tant que deuxième support de liaison (25) sous la forme d'une deuxième unité partielle de liaison (125) au moyen de vis, où une des têtes radio distantes (RRH) prévue est maintenue et fixée sur le deuxième support de liaison (25) ou sur la deuxième unité partielle de liaison (125).

16. Système de fixation selon l'une des revendications 1 à 15, **caractérisé en ce que** la tête radio distante (RRH) avec son côté étroit de boîtier peut être déplacée et/ou pivotée hors, ou inversement vers l'intérieur, de l'espace de séparation (A) dans la direction latérale (SR).
